# EUROPÄISCHE PATENTSCHRIFT

(11) **EP 0 849 559 B1**
(45) Veröffentlichungstag und Bekanntmachung des Hinweises auf die Patenterteilung: **28.03.2001**
(21) Anmeldenummer: 97119876.7
(22) Anmeldetag: 13.11.1997
(51) Int. Cl.: F41A 9/14, F41A 9/20

(54) **Automatische Ladevorrichtung für ein Panzerfahrzeug**
Automatic loading mechanism for armoured vehicle
Dispositif de chargement automatique pour véhicule blindé

(30) Priorität: 20.12.1996 DE 19653504
(43) Veröffentlichungstag der Anmeldung: 24.06.1998
(73) Patentinhaber: Rheinmetall W & M GmbH, 29345 Unterlüss (DE); FAC Frank Abels Consulting & Technology GmbH, 29624 Munster (DE)
(72) Erfinder: Abels, Frank, 29633 Munster (DE)

(56) Entgegenhaltungen:
- EP-A- 0 569 342
- DE-C- 154 446
- DE-C- 216 244
- DE-C- 3 237 729
- FR-A- 2 282 616
- FR-A- 2 444 247
- US-A- 3 316 808

## Beschreibung

Die Erfindung betrifft eine automatische Ladevorrichtung für ein Panzerfahrzeug mit in einem drehbaren Turm angeordneten Rohrwaffe nach den Merkmalen des Oberbegriffs des Anspruchs 1.

Aus der DE 32 37 229 Cl ist ein Panzerfahrzeug mit einer Rohrwaffe bekannt, bei dem die Munition in Containern gelagert wird. Zum Laden der Rohrwaffe wird jeweils ein Munitionscontainer mit Hilfe einer als Aufzug ausgebildeten Ladevorrichtung von einer Container-Entnahmestation an das verschlußseitige Ende der Rohrwaffe transportiert. Die nicht zum Laden der Waffe benötigten Munitionscontainer befinden sich in Containermagazinen, die beidseitig von der Waffe oberhalb der Kettenabdeckung angeordnet und jeweils als waagerechte Verschiebebahn ausgebildet sind.

Nachteilig bei dieser Vorrichtung ist u.a. die relativ platzaufwendige Ladevorrichtung.

Aus der US 3 316 808 A ist ein Raketenwerfer bekannt, bei dem die einzelnen Raketen jeweils zusammen mit einem ihnen zugeordneten Abschußrohr in einem Containermagazin bevorratet werden. Zum Abschuß einer Rakete wird diese zusammen mit ihrem Abschußrohr mittels eines teleskopartigen Ladearmes über eine zentral angeordnete Entnahmestation dem Containermagazin entnommen und zum Abschuß entsprechend positioniert.

Aus der EP 0 569 342 A1 ist eine Vorrichtung zum Zuführen von Geschoßmunition in einem Panzerfahrzeug bekannt, bei der die Munition in Trommeln beidseitig von der Waffe angeordnet ist.

Nachteilig bei dieser Vorrichtung ist unter anderem, daß die jeweilige Patrone zum Laden der Rohrwaffe zunächst von der jeweiligen Trommel in eine Ladeschale umgeladen werden muß. Abgesehen davon, daß dieser Ladevorgang relativ zeitaufwendig ist, ist mit ihm häufig auch eine Verschmutzung der Munition verbunden.

Der vorliegenden Erfindung liegt die Aufgabe zugrunde, eine Vorrichtung der eingangs erwähnten Art anzugeben, die einfach aufgebaut ist und ein schnelles Laden der Rohrwaffe erlaubt.

Diese Aufgabe wird durch die Merkmale des Anspruchs 1 gelöst. Weitere vorteilhafte Ausgestaltungen der Erfindung offenbaren die Unteransprüche.

Im wesentlichen liegt der Erfindung der Gedanke zugrunde, den jeweiligen Munitionscontainer mittels mindestens eines schwenk- und teleskopierbaren Ladearmes von der Container-Entnahmestation bis zu dem Verschluß der Rohrwaffe zu transportieren. Dort werden dann die einzelnen Patronen aus dem Container in das Patronenlager der Rohrwaffe nacheinander eingeschoben und die leeren Munitionscontainer anschließend abgeworfen bzw. mittels einer pyrotechnischen Ladung abgesprengt.

Bei einer vorteilhaften Ausführungsform der Erfindung sind auf beiden Seiten der Rohrwaffe oberhalb der Ketten- bzw. Radabdeckungen Containermagazine angeordnet sowie für beide Magazine jeweils ein getrennter Ladearm vorgesehen. Dadurch wird erreicht, daß bei Zerstörung nur einer der beiden Ladearme (bzw. eines der beiden Containermagazine) der jeweils andere Ladearm weiterverwendet und die Restmunition weiterverschossen werden kann.

Durch die Anordnung der Munition oberhalb der Kettenabdeckung wird ein üblicherweise nur unzureichend genutzter Raum einer sinnvollen Verwendung für die Lagerung der Munition zugeführt, wobei der Transport der Munition durch einen einfachen Kettenförderer realisiert werden kann. Außerdem ergeben sich bei einer derartigen Anordnung der Munition besonders günstige Voraussetzungen für das "Blow-Out" der Munition im Falle einer Detonation, weil sich der Druck (mit Ausnahme zur Bordwand des Panzerfahrzeuges hin) praktisch nach allen Seiten frei abbauen kann, ohne die Besatzung und das Panzerfahrzeug weiter zu gefährden.

Als besonders vorteilhaft hat es sich erwiesen, wenn die Munitionscontainer einen z.B. mit Druckluft getriebenen integrierten Patronenansetzer enthalten, weil dann kein separater Kettenansetzer, Teleskopzylinder oder ähnliches sowie keine Ladebrücken erforderlich sind.

Weitere Einzelheiten und Vorteile der Erfindung ergeben sich aus den folgenden anhand von Figuren erläuterten Ausführungsbeispielen. Es zeigen:
- Fig.1: eine perspektivische Ansicht eines Panzers mit einer Rohrwaffe in Indexstellung und einer erfindungsgemäßen automatischen Ladevorrichtung;
- Fig. 2: eine Fig.1 entsprechende Ansicht des Panzers mit hinter die Waffe geschwenktem Munitionscontainer;
- Fig. 3: eine Fig.2 entsprechende Ansicht des Panzers mit nach außen geschwenktem Ladearm und abgesprengtem Munitionscontainer und
- Fig.4: die Seitenansicht eines für die erfindungsgemäße Ladevorrichtung besonders geeigneten Munitionscontainers, der an dem verschlußseitigen Ende der Rohrwaffe angeordnet ist.

In Fig.1 ist mit 1 ein Panzer bezeichnet, dessen turmseitige Panzerung aus Übersichtlichkeitsgründen abgenommen ist. Der Panzer 1 besitzt eine seiten- und höhenrichtbare Rohrwaffe 2 mit einem Verschluß 3. An dem verschlußseitigen Ende 4 ist eine Ladevorrichtung 5 angeordnet, die mit der Rohrwaffe 2 seitlich verschwenkbar ist.

Zwischen den beiden Kettenabdeckungen (nicht dargestellt) und der oberen Panzerabdeckung 6 sind Munitionscontainer 7 angeordnet, die durch einen ebenfalls nicht dargestellten Antriebsmotor und einen Kettenförderer in Richtung des Pfeiles 8 bewegt werden können. Zur Entnahme der Munitionscontainer 7 ist auf beiden Seiten des Panzers 1 eine Entnahmestation 9 vorgesehen, die jeweils eine Entnahmeöffnung 10 in der Panzerabdeckung 6 umfaßt.

Die Ladevorrichtung 5 besteht im wesentlichen aus einem mit der Rohrwaffe 2 verbundenen Rahmen 11, an dem zwei Ladearme 12 angeordnet sind, die jeweils um eine zur Seelenachse 13 des Waffenrohres 14 parallele Achse 15 mittels entsprechender elektrischer oder hydraulischer Stellmotoren 16 schwenkbar sind. Die Ladearme 12 sind jeweils mittels eines hydraulischen oder elektrischen Antriebes 17 verlängerbar und besitzen an ihren der Container-Entnahmestation 9 zugewandten Seite plattenförmige Greiferelemente 18.

Zum Laden der Rohrwaffe 2 greift das Greiferelement 18 des entsprechenden Ladearmes 12 in Ausnehmungen des Munitionscontainers 7 ein und wird dort verriegelt. Anschließend wird der Ladearm 12 durch den Stellmotor 16 um deren Achse 15 nach oben gedreht, so daß der Container 7 über die Panzerabdeckung 6 gehoben wird und die Rohrwaffe verschwenkt werden kann.

In Fig.2 ist die Rohrwaffe 2 aus ihrer Indexstellung herausgeschwenkt dargestellt, wobei der rechte Munitionscontainer 7 hinter den Verschluß 3 geschwenkt ist. In dieser Stellung kann dann eine der in dem Munitionscontainer 7 befindlichen Patrone in das Patronenlager der Rohrwaffe geschoben werden.

Nach dem Schuß und dem Auswerfen der Patronenhülse wird anschließend der Ladearm 12 -und damit auch der Munitionscontainer 7- durch Betätigung des hydraulischen Antriebes 17 in Richtung des Pfeiles 19 verschoben, bis die nächste Patrone mit dem Patronenlager der Rohrwaffe 2 fluchtet. Anschließend wird die neue Patrone in das Patronenlager geschoben etc.

Sobald der jeweilige Munitionscontainer 7 leer ist, wird er mittels einer integrierten pyrotechnischen Ladung abgesprengt, so daß der leere Container 7 in Richtung des in Fig.3 mit 20 bezeichneten Pfeiles vom Fahrzeug wegfliegt.

Fig.4 zeigt einen Munitionscontainer 7 für drei Patronen 21, der sich in der Praxis besonders bewährt hat. In jeder der drei Patronenkammern 22 des Munitionscontainers 7 befindet sich ein Plastikkolben 23 mit ausfahrbarem Balgzylinder 24.

Zum Einschieben einer Patrone 21 in das Patronenlager der Rohrwaffe 2 wird eine nicht dargestellte Druckluftquelle aktiviert, die den entsprechenden Plastikkolben 23 und damit die Patrone 21 in Richtung auf die Rohrwaffe 2 verschiebt. Zur Überbrückung der Strecke zwischen dem Munitionscontainer 7 und dem Patronenlager wird am Ende der Laufstrecke des Kolbens 23 der Balgzylinder 24 ausgedehnt (vgl. in Fig.4 die untere Patrone 21, die gerade in das Patronenlager der Rohrwaffe eingeschoben wird), so daß diese Lücke überwunden wird.

### Bezugszeichenliste

- 1: Panzer, Panzerfahrzeug
- 2: Rohrwaffe
- 3: Verschluß
- 4: verschlußseitige Ende
- 5: Ladevorrichtung
- 6: Panzerabdeckung
- 7: Munitionscontainer
- 8: Pfeil
- 9: Entnahmestation
- 10: Entnahmeöffnung
- 11: Rahmen
- 12: Ladearme
- 13: Seelenachse
- 14: Waffenrohr
- 15: Achse
- 16: Stellmotor
- 17: hydraulischer Antrieb
- 18: Greiferelement
- 19: Pfeil
- 20: Pfeil
- 21: Patrone
- 22: Patronenkammer
- 23: Plastikkolben
- 24: Balgzylinder

## Patentansprüche

1. Automatische Ladevorrichtung für ein Panzerfahrzeug (1) mit in einem drehbaren Turm angeordneten Rohrwaffe (2), wobei mit der Ladevorrichtung (5) Munitionscontainer (7) von einer seitlich von der Seelenachse (13) des Waffenrohres (14) angeordneten Container-Entnahmestation (9) eines Containermagazins zu dem verschlußseitigen Teil der Rohrwaffe (2) verbracht werden,
**dadurch gekennzeichnet,**
daß hinter dem verschlußseitigen Ende (4) der Rohrwaffe (2) mindestens ein -um eine zur Seelenachse (13) des Waffenrohres (14) parallele Achse (15)- schwenkbarer und in Richtung seiner Längsachse teleskopartig verlängerbarer Ladearm (12) angeordnet ist und
daß der Ladearm (12) an seinem äußeren Ende ein Greiferelement (18) trägt, welches in einer vorgebbaren Indexstellung der Rohrwaffe (2) mit einer entsprechenden Befestigungsvorrichtung des jeweiligen in der Entnahmestation (9) befindlichen Munitionscontainers (7) verbindbar ist.

2. Ladevorrichtung nach Anspruch 1, **dadurch gekennzeichnet,** daß auf beiden Seiten der Rohrwaffe (2) jeweils ein in Richtung der Längsachse des Panzerfahrzeuges (1) sich erstreckendes und als waagerechte Verschiebebahn ausgebildetes Containermagazin mit jeweils einer Container-Entnahmestation (9) vorgesehen ist, und daß hinter dem verschlußseitigen Ende (4) der Rohrwaffe (2) zwei schwenkbare Ladearme (12) zur Entnahme der Munitionscontainer (7) aus den Container-Entnahmestationen (9) angeordnet sind.

3. Ladevorrichtung nach Anspruch 1 oder 2, **dadurch gekennzeichnet,** daß die Munitionscontainer (7) zwischen der Ketten- bzw. Radabdeckung und der oberen Panzerabdeckung (6) des Panzerfahrzeuges (1) angeordnet sind und daß im Bereich der jeweiligen Container-Entnahmestation (9) in der Panzerabdeckung (6) eine Entnahmeöffnung (10) vorgesehen ist, durch die der jeweilige Munitionscontainer (7) mittels des schwenkbaren Ladearmes (12) entnehmbar ist.

4. Ladevorrichtung nach einem der Ansprüche 1 bis 3, **dadurch gekennzeichnet,** daß zur Längenänderung des jeweiligen Ladearmes (12) ein hydraulischer oder elektrischer Antrieb (17) vorgesehen ist.

5. Ladevorrichtung nach einem der Ansprüche 1 bis 4, **dadurch gekennzeichnet,** daß zum Schwenken des jeweiligen Ladearmes (12) ein elektrischer oder hydraulischer Stellmotor (16) vorgesehen ist.

## Claims

1. Automatic loading apparatus for an armoured vehicle (1) having a barrel-type weapon (2) disposed in a rotatable turret, wherein the loading apparatus (5) is used to transfer ammunition containers (7) from a container removal station (9) of a container magazine disposed laterally of the bore axis (13) of the weapon barrel (14) to the part at the breech-block end of the barrel-type weapon (2),
**characterized in**
that disposed behind the breech-block end (4) of the barrel-type weapon (2) is at least one loading arm (12), which is capable of swivelling about an axis (15) parallel to the bore axis (13) of the weapon barrel (14) and is telescopically extendable in the direction of its longitudinal axis, and
that the loading arm (12) at its outer end carries a grab element (18) which, in a preselectable index position of the barrel-type weapon (2), is connectable to a corresponding fastening apparatus of the respective ammunition container (7) situated in the removal station (9).

2. Loading apparatus according to claim 1, **characterized in** that provided on each side of the barrel-type weapon (2) is a container magazine extending in the direction of the longitudinal axis of the armoured vehicle (1) and taking the form of a horizontal slideway having a container removal station (9), and that disposed behind the breech-block end (4) of the barrel-type weapon (2) are two swivelling loading arms (12) for removing the ammunition containers (7) from the container removal stations (9).

3. Loading apparatus according to claim 1 or 2, **characterized in** that the ammunition containers (7) are disposed between the track and/or wheel skirt and the top armoured covering (6) of the armoured vehicle (1) and that provided in the region of the respective container removal station (9) in the armoured covering (6) is a removal opening (10), through which the respective ammunition container (7) is removable by means of the swivelling loading arm (12).

4. Loading apparatus according to one of claims 1 to 3, **characterized in** that for varying the length of each loading arm (12) a hydraulic or electric drive (17) is provided.

5. Loading apparatus according to one of claims 1 to 4, **characterized in** that for swivelling each loading arm (12) an electric or hydraulic positioning motor (16) is provided.

## Revendications

1. Dispositif de chargement automatique pour un véhicule blindé (1), avec arme à tube (2) disposé dans une tour rotative, des conteneurs de munitions (7) étant amenés avec le dispositif de chargement (5), d'un poste (9) de prélèvement de conteneur, disposé sur le côté de la ligne de tir (13) du tube d'arme (14), d'un magasin à conteneurs, vers la partie côté culasse de l'arme à tube (2),
caractérisé
en ce que derrière l'extrémité (4) côté culasse de l'arme à tube (2) est disposé au moins un bras de chargement (12), qui peut pivoter - autour d'un axe (15) parallèle à l'axe (13) de l'âme du tube d'arme (14) - et qui peut être prolongé de manière télescopique dans la direction de son axe longitudinal, et
en ce que le bras de chargement (12) porte, à son extrémité extérieure, un élément préhenseur (18) qui, dans une position indexée à sélectionner de l'arme à tube (2), peut être relié à un dispositif de fixation correspondant du conteneur de munitions (7), qui se trouve dans le poste de prélèvement (9).

2. Dispositif de chargement selon la revendication 1, caractérisé en ce qu'il est prévu sur chacun des deux côtés de l'arme à tube (2), un magasin à conteneurs qui s'étend dans la direction de l'axe longitudinal du véhicule blindé (1) et qui est réalisé en tant que voie horizontale de coulissement, avec pour chacun un poste (9) de prélèvement de conteneur, et en ce que derrière l'extrémité (4) côté culasse de l'arme à tube (2), sont disposés deux bras de chargement (12) pivotables pour prélever des conteneurs de munitions (7) dans les postes (9) de prélèvement de conteneur.

3. Dispositif de chargement selon la revendication 1 ou 2, caractérisé en ce que les conteneurs de munitions (7) sont disposés entre la couverture des chenilles ou des roues et la couverture supérieure (6) du véhicule blindé (1), et en ce que dans la zone de chaque poste (9) de prélèvement de conteneur il est prévu, dans la couverture (6) du blindé, une ouverture de prélèvement (10) à travers laquelle le conteneur de munitions (7) concerné peut être prélevé au moyen du bras de chargement (12) pivotable.

4. Dispositif de chargement selon l'une des revendications 1 à 3, caractérisé en ce qu'un dispositif d'entraînement (17) hydraulique ou électrique est prévu pour faire varier la longueur de chaque bras de chargement (12).

5. Dispositif de chargement selon l'une des revendications 1 à 4, caractérisé en ce qu'un servomoteur (16) électrique ou hydraulique est prévu pour faire pivoter chaque bras de chargement (12).
